# EUROPÄISCHE PATENTSCHRIFT

(11) **EP 0 272 361 B1**
(45) Veröffentlichungstag und Bekanntmachung des Hinweises auf die Patenterteilung: **25.09.1991**
(21) Anmeldenummer: 86810610.5
(22) Anmeldetag: 22.12.1986
(51) Int. Cl.: D06F 57/04

(54) **Zusammenklappbarer Wäscheschirm**
Collapsible umbrella-type clothes dryer
Séchoir à linge repliable du type parapluie

(43) Veröffentlichungstag der Anmeldung: 29.06.1988
(73) Patentinhaber: Steiner, Walter, CH-8311 Brütten (CH)
(72) Erfinder: Steiner, Walter, CH-8311 Brütten (CH)
(74) Vertreter: Rottmann, Maximilian R.

(56) Entgegenhaltungen:
- EP-A- 0 113 788
- CH-A- 390 863
- US-A- 2 482 851

## Beschreibung

Die vorliegende Erfindung betrifft einen zusammenklappbaren Wäscheschirm mit einem aufrechten Mast und einer Mehrzahl von nach aussen abspreizbaren Armen nach dem Oberbegriff des Patentanspruchs 1.

Ein Wäscheschirm mit einem aufrechten Mast und einer Mehrzahl von nach aussen abspreizbaren Armen, zwischen denen einzelne Abschnitte eines Wäscheseiles verlaufen, ist z.B. aus der CH-PS 390 863 bekannt und in zahlreichen Ausführungen auf dem Markt erhältlich. Dieser Wäscheschirm hat eine den Mast umschliessende, entlang desselben verschiebbar gelagerte Traghülse, an welcher die abspreizbaren Arme einerends gelenkig befestigt sind, und jeweils einem der Arme zugeordnete Streben, die einerends über ein Gelenk mit dem zugeordneten Arm und anderends mit einem Kopfteil des Mastes schwenkbar verbunden sind. Durch Verschiebung der Traghülse entlang des Mastes sind die Arme nach aussen abspreizbar bzw. durch entgegengesetzte Verschiebung der Traghülse entlang des Mastes in eine an den Mast anliegende Ruhestellung einziehbar. Ein derartiges schirmartiges Wäschegestell ist platzsparend und kann dennoch viel Wäsche aufnehmen, da es von einer Gebrauchsstellung, in welcher ein Wäscheseil zwischen im Beispielsfall vier abstehenden Tragarmen gespannt und somit zur Aufnahme der Wäsche bereit ist, in eine zusammengeklappte Ruhestellung gebracht werden, in der die sich zwischen den Tragarmen erstreckenden Wäscheseilabschnitte lose herunterhängen.

Nachteilig bei diesem bekannten Wäscheschirm ist, dass jedesmal der gesamte Schirm auseinandergespreizt werden muss, auch wenn nur einige wenige Wäschestücke aufzuhängen sind. Neben dem grossen Platzbedarf des auseinandergespreizten Schirmes fällt auch die manchmal mühsame Prozedur des Aufspannens und Zusammenklappens des Wäscheschirmes nachteilig ins Gewicht.

Aus der US-A-2 482 851 ist ein im Boden verankerbarer Mast bekannt geworden, der in seinem Inneren einen Wäscheseilvorrat aufnimmt, welcher herausgezogen werden kann. Zwar ist dessen Bedienung einfach, doch lässt sich bei beschränkten Platzverhältnissen, im Vergleich zu einem schirmartig aufspannbaren Wäscheschirm, nur eine kleine Menge an Wäsche aufhängen.

Es ist die Aufgabe der Erfindung, einen schirmartig aufzuspannenden, an sich bekannten Wäscheschirm der im Oberbegriff des Patentanspruchs 1 genannten Art so weiterzubilden, dass auch Kleinwäsche, einzelne Wäschestücke und dgl. aufgehängt werden können, ohne den Wäscheschirm aufspannen zu müssen.

Gemäss der Erfindung wird diese Aufgabe durch die Merkmale im Kennzeichen des Patentanspruchs 1 gelöst.

Die meisten dieser Wäscheschirme weisen vier abspreizbare Arme auf; in diesem Fall ist es zweckmässig, wenn die vier obersten, zusammenhängenden, zwischen den vier Armen verlaufenden Wäscheseilabschnitte ausziehbar sind, um das Wäscheseil in genügender Länge herausziehen zu können.

Um ein Durchhängen des ausgezogenen Wäscheseils zu vermeiden, ist es zweckmässig, wenn an den arretierbaren Armen eine Blokkiervorrichtung für das ausgezogene Wäscheseil vorgesehen ist. Diese kann z.B. einen das ausgezogene Seil übergreifenden, selbsthemmenden Exzenter umfassen oder einen am Arm angebrachten Fortsatz aufweisen, der eine sich gegen die Armoberfläche konisch verjüngende Aussenfläche besitzt.

Zur Arretierung mindestens des einen Armes kann eine am Mast schwenkbar gelagerte Klinke mit einem hakenförmigen Ende oder ein am Mast verschiebbar gelagerter Schieber vorgesehen sein, welche bzw. welcher in Arretierstellung in den Arm eingreift bzw. diesen übergreift.

Wenn alle vier Arme arretiert werden sollen, besteht eine besonders elegante Möglichkeit darin, zur Arretierung der Arme eine am Kopfende des Mastes angebrachte, in Mastlängsrichtung verschiebbare Haube vorzusehen, die in Arretierstellung die Armenden mit ihrer Mantelfläche übergreift.

Um die Handhabung zu erleichtern und um dafür zu sorgen, dass das Wäscheseil nach Gebrauch wieder in seine ürsprüngliche Lage, lose zwischen den Armen herabhängend, gelangt, kann eine Rückzugvorrichtung für die ausgezogenen Wäscheseilabschnitte vorgesehen sein, die z.B. eine Zugfeder aufweist, deren eines Ende am betreffenden Arm befestigt ist und deren anderes Ende eine den betreffenden Wäscheseilabschnitt frei gleitend umfassende Öse trägt. Im Falle eines vierarmigen Wäscheschirms genügt es, wenn jeweils zwei benachbarten Seilabschnitten eine gemeinsame Rückzugvorrichtung zugeordnet ist.

Im folgenden werden Ausführungsbeispiele des erfindungsgemässen Wäscheschirmes, unter Bezugnahme auf die beiliegenden Zeichnungen, näher erläutert. In den Zeichnungen zeigen:
- Fig. 1: eine schematische Gesamt-Seitenansicht eines Ausführungsbeispiels eines Wäscheschirms gemäss der Erfindung in Gebrauchsstellung, d.h. in aufgespanntem Zustand;
- Fig. 2: eine Gesamtansicht des Ausführungsbeispieles gemäss Fig. 1 von oben;
- Fig. 3: eine schematische Gesamt-Seitenansicht des Wäscheschirms gemäss Fig. 1 in Ruhestellung, d.h. in zusammengeklapptem Zustand;
- Fig. 4: eine schematische, vereinfachte Seitenansicht eines ähnlichen Wäscheschirms in Ruhestellung, mit ausgezogenem Seil;
- Fig. 5: eine Variante zu Fig. 4;
- Fig. 6: eine schematische Detailansicht einer Armarretierung;
- Fig. 7: eine Teilansicht eines Tragarms mit einer ersten Ausführung einer Seilblockierung, und
- Fig. 8: eine Teilansicht eines Tragarms mit einer zweiten Ausführung einer Seilblockierung.

Der Wäscheschirm 1 besitzt im Beispielsfall vier in gleichmässigem Abstand voneinander um einen vertikal stehenden Mast 2 angeordnete Arme 3, die gemeinsam als Träger für ein Wäscheseil 7 dienen, dessen Abschnitte 7ʹ sich von Tragarm 3 zu Tragarm 3 erstrecken, wenn diese in ihrer auseinandergespreizten Stellung (Gebrauchsstellung des Wäscheschirms) sind, wie es in Fig. 1 und 3 dargestellt ist. Die Verbindung der Arme 3 mit dem Mast 2 erfolgt einerseits über eine Traghülse 4, die entlang des Mastes 2 verschiebbar angeordnet ist. Die Traghülse 4 besitzt radial abstehende Stege 5, an welchem das jeweils untere Ende der Arme 3 schwenkbar befestigt ist. Andererseits ist je eine jedem Arm 3 zugeordnete Strebe 8 vorgesehen, die einerends, im Abstand zum unteren Ende der Arme 3, an diesen gelenkig befestigt ist. Das andere Ende, d.h. das dem Arm 3 abgekehrte Ende der Streben 8, ist an einem Kopfteil 10 des Mastes 2 ebenfalls schwenkbar gelagert.

Bei Nichtgebrauch des Wäscheschirms 1 sind die Arme 3 gegen den Mast 2 geschwenkt und folglich auch die Streben 8; die Traghülse 4 befindet sich in ihrer untersten Position und die zuvor gespannten Wäscheseilabschnitte 7ʹ hängen lose zwischen den Armen 3 durch.

In der Fig. 4 ist eine vereinfachte schematische Darstellung eines zusammengeklappten Wäscheschirms 1 zu sehen, bei dem ein Teil 7a des obersten Wäscheseilabschnittes 7ʹ ausgezogen ist. Am Ende des Teiles 7a kann eine Schlaufe 12 ausgebildet sein, damit der ausgezogene Teil 7a im Abstand vom Wäscheschirm 1 verankert werden kann, z.B. an einem Haken in einer Hauswand. Wenn am ausgezogenen Teil 7a Wäsche aufgehängt wird, hat das Seil die Tendenz, durchzuhängen. Deshalb ist an demjenigen Tragarm 3, an welchem das Seil 7ʹ ausgezogen wird, eine Blokkiervorrichtung 11 vorgesehen. Auf die nähere Ausbildung derselben wird noch eingegangen werden.

Ausserdem hätte der betreffende Tragarm 3 die Tendenz, gegen aussen zu schwenken. Deshalb muss er arretiert werden. Zu diesem Zweck ist im Ausführungsbeispiel gemäss Fig. 4 der Kopfteil des Mastes 2 als Haube 10a ausgebildet, die zentral am Mast 2 befestigt ist und die Enden der Tragarme 3 übergreift, wenn diese in eingeklappter Stellung sind. Wie durch den Pfeil P angedeutet ist der haubenartige Kopfteil 10a in Mastlängsrichtung verschiebbar, um die Arme 3 freizugeben, wenn der Wäscheschirm aufgespannt werden soll.

Der Wäscheschirm 1 gemäss Fig. 4 ist ferner mit einer Rückzugfeder 14 ausgerüstet, die einerends bei 15 am Tragarm 3 fest verankert ist und die anderends eine Öse 16 trägt, welche das Wäscheseil 7ʹ frei gleitend umgreift. Damit ist erreicht, dass bei gelöstem Teil 7a und gelöster Blockiervorrichtung 11 der Teil 7a wieder zurückgezogen wird, so dass der Wäscheschirm 1 anschliessend mühelos aufgespannt werden kann. Die Feder 14 kann gegebenenfalls auch durch ein Gewicht ersetzt werden, um die Seilabschnitte 7ʹ unter Wirkung der Schwerkraft zurückzuziehen.

In der Fig. 5 ist eine Variante eines Wäscheschirms 1 dargestellt. Der grundsätzliche Aufbau mit Mast 2, Tragarmen 3, Traghülse 4 und Wäscheseil 7 ist gleich wie vorher. Hingegen sind zum Rückzug des Teils 7a des Wäscheseils 7 Gewichte 17 vorgesehen, die mittels einer Öse 18 die Wäscheseilabschnitte 7ʹ frei gleitend übergreifen und damit bei gelöstem Teil 7a und zusammengeklapptem Wäscheschirm 1 zurückziehen.

Die Art der Arretierung der Arme 3 geht aus Fig. 6 hervor. Hier ist schematisch nur ein Arm 3 ausschnittweise gezeigt. Der Mast 2 trägt einen Arretierring 9, an welchem eine Arretierklinke 19 schwenkbar befestigt ist. Der zugeordnete Arm 3 ist mit einem Bolzen 20 versehen, der in der Arretierstellung von der Klinke 19 übergriffen wird. Eine andere (nicht dargestellte) Möglichkeit besteht darin, am mast 2 einen Schieber mit einem Fortsatz vorzusehen, der in Längsrichtung des Mastes verschiebbar ist und in Arretierstellung des Armes 3 dessen Bolzen 20 übergreift.

In der Fig. 7 ist ein erstes Ausführungsbeispiel einer Blokkiervorrichtung für den ausgezogenen Wäscheseilteil 7a dargestellt. Das Wäscheseil 7 ist durch Seilösen 21 des Armes 3 hindurchgeführt und die Blockiervorrichtung 11 ist im Bereich des Seilaustritts angebracht. Sie umfasst eine Platte 22, an der eine Exzenterscheibe 23 drehbar gelagert ist. Deren Peripherie ist vorzugsweise geriffelt oder gezahnt. Der auszuziehende Wäscheseilteil 7a ist zwischen der Exzenterscheibe 23 und einer Bodenplatte 24 der Blockiervorrichtung 11 hindurchgeführt. Wenn die Exzenterscheibe 23 in Richtung des Pfeiles Q verdreht wird, wird das Seil 7 eingeklemmt, wobei die solchen Exzentern eigene selbsthemmende Wirkung eintritt, die den Teil 7a wirksam gegen weiteres Ausziehen sichert.

Eine zweites Ausführungsbeispiel einer Blockiervorrichtung ist in Fig. 8 dargestellt, und zwar in einer teilweise geschnittenen Seitenansicht (links) und in einer Vorderansicht (rechts). Das Seil 7 ist wiederum durch Ösen 21 im Tragarm 3 hindurchgeführt und im Bereich des Seilaustritts ist ein Blockierkörper in Gestalt eines pilzartigen Fortsatzes 25 angebracht. Dieser weist beidseitig abstehende flügelartige Endteile 26 auf, derart, dass die Aussenfläche des Fortsatzes 25 konisch verjüngt zur Oberfläche des Tragarmes hin verläuft. Die in der Zeichnung oberen Endteile 26 besitzen einen mittigen Schlitz 27, durch den der Seilteil 7a geführt ist. Zum Blockieren des Seiles kann dieses um den pilzartigen Fortsatz 25 herumgewickelt werden. Durch die konisch verjüngte Aussenfläche des Fortsatzes 25 wird das Seil 7 sicher gehalten.

Bei einem der gebräuchlichen, vierarmigen Wäscheschirme wird man die obersten vier Seilabschnitte 7ʹ ausziehbar ausbilden, so dass ein ausziehbarer Teil 7a von ca. 6 bis 8 m Länge zur Verfügung steht. Dabei genügt es, wenn man an zwei gegenüberliegenden Armen 3 eine Rückzugsvorrichtung vorsieht, sei es in Gestalt einer Feder, sei es in Gestalt eines Gewichtes; diese wirkt dann gleichzeitig auf die beiden benachbarten Wäscheseitabschnitte 7ʹ.

Damit ist die Möglichkeit geschaffen, einen schirmartig aufzuspannenden, an sich bekannten Wäscheschirm gleichsam mit einer ausziehbaren Zusatz-Wäscheleine auszurüsten, die, ohne den Wäscheschirm aufspannen zu müssen, für Kleinwäsche (einzelne Wäschestücke) anzuwenden ist und die sich im Bedarfsfall sehr einfach und schnell herausziehen und benützen lässt.

## Patentansprüche

1. Zusammenklappbarer Wäscheschirm mit einem aufrechten Mast (2) und einer Mehrzahl von nach aussen abspreizbaren Armen (3), zwischen denen einzelne Abschnitte (7') eines Wäscheseiles verlaufen, mit einer den Mast (2) umschliessenden, entlang desselben verschiebbar gelagerten Traghülse (4), an welcher die abspreizbaren Arme (3) einerends gelenkig befestigt sind, und mit jeweils einer einem Arm (3) zugeordneten Strebe (8), die einerends über ein Gelenk mit dem zugeordneten Arm (3) und anderends mit einem Kopfteil (10) des Mastes (2) schwenkbar verbunden sind, wobei die Arme (3) durch Verschiebung der Traghülse (4) entlang des Mastes (2) nach aussen abspreizbar bzw. durch entgegengesetzte Verschiebung der Traghülse (4) entlang des Mastes (2) in eine an den Mast (2) anliegende Ruhestellung einziehbar sind, dadurch gekennzeichnet, dass mindestens einer der Arme (3) in seiner an den Mast (2) anliegenden Ruhestellung arretierbar und mindestens ein Teil des in der zusammengeklappten Stellung des Wäscheschirms (1) lose von Arm (3) zu Arm (3) verlaufenden Wäscheseiles (7) an seinem Ende durch eine am arretierten Arm (3) vorgesehene, mit einer Blockiereinrichtung (11) für das Wäscheseil (7) versehenen Öffnung aus dem Wäscheschirm (1) herausziehbar ist.

2. Wäscheschirm nach Patentanspruch 1, welcher vier abspreizbare Arme (3) aufweist, dadurch gekennzeichnet, dass die vier obersten, zusammenhängenden, zwischen den vier Armen (3) verlaufenden Wäscheseilabschnitte (7') ausziehbar sind.

3. Wäscheschirm nach Patentanspruch 1 oder 2, dadurch gekennzeichnet, dass die Blockiervorrichtung (11) einen das ausgezogene Seil (7a) übergreifenden, selbsthemmenden Exzenter (23) umfasst.

4. Wäscheschirm nach Patentanspruch 1 oder 2, dadurch gekennzeichnet, dass die Blockiervorrichtung (11) einen am Arm (3) angebrachten Fortsatz (25) aufweist, der eine sich gegen die Armoberfläche konisch verjüngende Aussenfläche besitzt.

5. Wäscheschirm nach einem der vorhergehenden Patentansprüche, dadurch gekennzeichnet, dass zur Arretierung mindestens des einen Armes (3) eine am Mast (2) schwenkbar gelagerte Klinke (19) mit einem hakenförmigen Ende vorgesehen ist, welches in Arretierstellung in den Arm (3) eingreift bzw. diesen übergreift.

6. Wäscheschirm nach einem der Patentansprüche 1 bis 4, dadurch gekennzeichnet, dass zur Arretierung mindestens des einen Armes (3) ein am Mast (2) verschiebbar gelagerter Schieber vorgesehen ist, welcher in Arretierstellung in den Arm eingreift bzw. diesen übergreift.

7. Wäscheschirm nach einem der Patentansprüche 1 bis 4, dadurch gekennzeichnet, dass zur Arretierung der Arme (3) eine am Kopfende des Mastes (2) angebrachte, in dessen Längsrichtung verschiebbare Haube (10a) vorgesehen ist, die in Arretierstellung die Armenden mit ihrer Hantelfläche übergreift.

8. Wäscheschirm nach einem der vorhergehenden Patentansprüche, dadurch gekennzeichnet, dass eine Rückzugvorrichtung für die ausgezogenen Wäscheseilabschnitte (7a) vorgesehen ist.

9. Wäscheschirm nach Patentanspruch 8, dadurch gekennzeichnet, dass die Rückzugvorrichtung eine Zugfeder (14) aufweist, deren eines Ende am betreffenden Arm (3) befestigt ist und deren anderes Ende eine den betreffenden Wäscheseilabschnitt (7') frei gleitend umfassende Öse (16) trägt.

10. Wäscheschirm nach Patentanspruch 8, dadurch gekennzeichnet, dass die Rückzugvorrichtung ein Gewicht (17) aufweist, welches mittels einer frei gleitenden Öse (18) am betreffenden Seilabschnitt (7') aufgehängt ist.

11. Wäscheschirm nach Patentanspruch 8, dadurch gekennzeichnet, dass jeweils zwei benachbarten Seilabschnitten (7') eine gemeinsame Rückzugvorrichtung zugeordnet ist.

## Claims

1. Collapsible umbrella-type clothes dryer with a vertical post (2) and a plurality of arms (3) which can be spread out-wards, between which individual portions (7') of a clothes line extend, with a support sleeve (4) surrounding the post (2) and mounted to slide along the latter, to which the spreadable arms (3) are pivotally attached at one end, and each with a strut (8) associated with one arm (3), which struts are pivotally connected at one end by way of a joint to the associated arm (3) and at the other end by a head part (10) of the post (2), the arms (3) being able to be spread outwards due to sliding of the support sleeve (4) along the post (2) or being able to be retracted into an inoperative position adjoining the post (2) due to sliding of the support sleeve (4) along the post (2) in the opposite direction, characterised in that at least one of the arms (3) can be locked in its inoperative position adjoining the post (2) and at least a part of the clothes line (7) extending loosely from arm (3) to arm (3) in the collapsed position of the umbrella-type clothes dryer (1) being able to be drawn out of the umbrella-type clothes dryer (1) at its end through an opening provided on the locked arm (3), said opening comprising a locking device (11) for the clothes line (7).

2. Umbrella-type clothes dryer according to Patent Claim 1, which comprises four spreadable arms (3), characterised in that the four uppermost, continuous washing line portions (7') extending between the four arms (3) can be pulled out.

3. Umbrella-type clothes dryer according to Patent Claim 1 or 2, chararcterised in that the locking device (11) comprises a self-locking eccentric (23) engaging over the pulled-out line (7a).

4. Umbrella-type clothes dryer according to Patent Claim 1 or 2, characterised in that the locking device (11) comprises a projection (25) disposed on the arm (3), which projection has an outer surface tapering conically towards the upper surface of the arm.

5. Umbrella-type clothes dryer according to one of the preceding Patent Claims, characterised in that a pawl (19) with a hook-shaped end, which is mounted to tilt on the post (2), is provided for locking at least one arm (3), which end engages in the arm (3)or engages over the latter in the locking position.

6. Umbrella-type clothes dryer according to one of Patent Claims 1 to 4, characterised in that a sliding member mounted to slide on the post (2) is provided for locking at least one arm (3), which sliding member engages in the arm or engages over the latter in the locking position.

7. Umbrella-type clothes dryer according to one of the Patent Claims 1 to 4, characterised in that a cap (10a) located on the top end of the post (2) and able to slide in its longitudinal direction, is provided for locking the arms (3), which cap engages by its surface over the ends of the arms in the locking position.

8. Umbrella-type clothes dryer according to one of the preceding Patent Claims, characterised in that a retraction device for the pulled-out clothes line sections (7a) is provided.

9. Umbrella-type clothes dryer according to Patent Claim 8, characterised in that the retraction device comprises a tension spring (14), whereof one end is attached to the respective arm (3) and whereof the other end supports an eyelet (16) enclosing the respective clothes line section (7') and sliding freely.

10. Umbrella-type clothes dryer according to Patent Claim 8, characterised in that the retraction device comprises a weight (17), which is suspended from the respective line section (7') by means of an eyelet (18) sliding freely.

11. Umbrella-type clothes dryer according to Patent Claim 8, characterised in that a common retraction device is associated respectively with two adjacent line sections (7').

## Revendications

1. Séchoir à linge repliable avec un mât vertical (2) et plusieurs bras (3) pouvant s'ouvrir vers l'extérieur entre lesquels viennent se placer les différentes sections (7') d'une corde à linge, avec une douille de support (4) entourant le mât (2) et montée de façon à coulisser le long de celui-ci et auquel les bras déployables(3) sont fixés avec articulation à une de leurs extrémités et avec des tirants (8) correspondant chacun à un bras (3) qui sont assemblés à pivot, à une extrémité, au bras correspondant (3) au moyen d'une articulation et, à l'autre extrémité, à une pièce de tête (10) du mât (2), tandis que les bras (3) peuvent se déployer vers l'extérieur en faisant coulisser la douille de support (4) le long du mât (2) ou qui peuvent se rétracter le long du mât (2) dans une position de repos proche du mât (2) par déplacement de la douille de support (4) dans le sens opposé, caractérisé en ce qu'au moins l'un des bras (3) peut être arrêté dans sa position de repos avoisinant le mât (2) et qu'au moins une partie de la corde à linge (7) allant sans tension d'un bras (3) à un bras (3) dans la position refermée du séchoir à linge (1) peut être extraite du séchoir à linge (1) à son extrémité au moyen d'un orifice prévu sur le bras à l'arrêt (3) et pourvu d'un dispositif de blocage (11) pour la corde à linge.

2. Séchoir à linge selon la revendication 1 qui présente quatre bras déployables (3), caractérisé en ce que les quatre sections supérieures assemblées de la corde à linge (7') situées entre les quatre bras (3) peuvent être enlevées.

3. Séchoir à linge selon la revendication 1 ou 2, caractérisé en ce que le dispositif de blocage (11) comprend un excentrique (23) autobloquant recouvrant la corde extraite (7a).

4. Séchoir à linge selon la revendication 1 ou 2, caractérisé en ce que le dispositif de blocage (11) présente un prolongement (25) disposé sur le bras (3) qui possède une surface extérieure qui se rétrécit en forme de cône vers la surface du bras.

5. Séchoir à linge selon l'une des revendications précédentes, caractérisé en ce que, pour arrêter au moins l'un des bras (3), il est prévu un cliquet (19) monté à pivot sur le mât (2) avec une extrémité en forme de crochet, qui s'engage dans le bras (3) en position d'arrêt ou recouvre celui-ci.

6. Séchoir à linge selon l'une des revendications 1 à 4, caractérisé en ce que, pour arrêter au moins l'un des bras (3), il est prévu un coulisseau monté à coulisse sur le mât (2) qui s'engage dans le bras en position d'arrêt ou recouvre celui-ci.

7. Séchoir à linge selon l'une des revendications 1 à 4, caractérisé en ce que, pour arrêter les bras (3), il est prévu une coiffe (10a) montée à l'extrémité de tête du mât (2) et pouvant se déplacer suivant la direction longitudinale de celui-ci, qui recouvre en position d'arrêt les extrémités des bras par sa surface cylindrique.

8. Séchoir à linge selon l'une des revendications précédentes, caractérisé en ce qu'il est prévu un dispositif de rappel pour les sections de corde à linge extraites (7a).

9. Séchoir à linge selon la revendication 8, caractérisé en ce que le dispositif de rappel comporte un ressort de traction (14) dont une extrémité est fixée au bras concerné (3) et dont l'autre extrémité supporte un oeillet ( 16) entourant la section de corde à linge concernée (7') en glissant librement.

10. Séchoir à linge selon la revendication 8, caractérisé en ce que le dispositif de rappel présente un poids (17) qui est suspendu à la section de corde concernée (7') au moyen d'un oeillet glissant librement (18).

11. Séchoir à linge selon la revendication 8, caractérisé en ce qu'un dispositif de rappel commun correspond chaque fois à deux sections de cordes voisines (7').
